# EUROPÄISCHE PATENTSCHRIFT

(11) **EP 1 623 389 B1**
(45) Veröffentlichungstag und Bekanntmachung des Hinweises auf die Patenterteilung: **31.10.2007**
(21) Anmeldenummer: 04731908.2
(22) Anmeldetag: 10.05.2004
(51) Int. Cl.: G07B 15/04, G08G 1/042

(54) **PARKKONTROLLVORRICHTUNG**
PARKING CONTROL DEVICE
SYSTEME DE CONTROLE DU STATIONNEMENT

(30) Priorität: 12.05.2003 DE 10321201
(43) Veröffentlichungstag der Anmeldung: 08.02.2006
(73) Patentinhaber: SkiData AG, 5083 Gartenau (AT)
(72) Erfinder: PONERT, Gregor, A-5020 Salzburg (AT)
(74) Vertreter: Berngruber, Otto
(86) Internationale Anmeldenummer: PCT/EP2004/004996
(87) Internationale Veröffentlichungsnummer: WO 2004/100075

(56) Entgegenhaltungen:
- WO-A-96/00958
- US-A- 3 825 889
- US-A- 3 863 206
- US-A- 4 302 746
- US-A- 5 880 682
- US-B1- 6 208 268
- US-B1- 6 535 143

## Beschreibung

Die vorliegende Erfindung bezieht sich auf eine Vorrichtung zur Kontrolle von Fahrzeugen nach dem Oberbegriff des Anspruchs 1.

Derartige Parkkontrollvorrichtungen sind bekannt. Als Datenträger wird im allgemeinen ein Ticket verwendet, auf das die Berechtigung nach Bezahlen der Parkgebühr aufgezeichnet wird oder das mit einer Dauerberechtigung versehen sein kann. Nach dem Lesen des Datenträgers steuert bei aufgezeichneter Berechtigung und einem von dem Sensor an der Parksäule erfassten Fahrzeug die Leseeinrichtung den Antrieb der Parkschranke an, um sie zu öffnen. Ein weiterer Sensor ist an der Parkschranke vorgesehen, um ein Fahrzeug unter der Parkschranke zu erfassen, d.h. zu verhindern, dass sich die Schranke schließt, wenn sich darunter ein Fahrzeug befindet.

Zur Detektion der Anwesenheit eines Fahrzeuges an der Parksäule bzw. unter der Parkschranke werden heutzutage üblicherweise in den Fahrbahnboden verlegte Induktionsschleifen verwendet (WO-A-96 00958). Die Verlegung solcher Induktionsschleifen ist jedoch mit einer erheblichen Aufwand verbunden. Auch sind Induktionsschleifen anfällig gegen Beschädigung, beispielsweise bei Erschütterungen oder wenn z. B. durch Risse im Fahrbahnboden Flüssigkeit eindringt. Ferner sind sie gegenüber Umwelteinflüssen empfindlich. So führen Temperaturschwankungen zur Änderung der Induktivität und Wasser auf der Fahrbahn kann durch Fehldetektion zum Öffnen der Schranke führen. Auch ist die Justierung von Sensoren mit Induktionsschleifen bei Fahrbahnen mit Metallarmierungen schwierig, wenn nicht gar unmöglich. Zudem sind Induktionsschleifen durch Metallgegenstände, die ein Fahrzeug vortäuschen, manipulierbar.

Zur Erfassung des fließenden Verkehrs, aber auch zur Belegungserkennung auf Parkflächen sowie zur Überwachung von Ein- und Ausfahrten ist es bekannt, Erdmagnetfeldsensoren zu verwenden. Damit werden Abweichungen von dem natürlichen Magnetfeld der Erde durch ferromagnetische Körper gemessen. Die Anbringung der Erdmagnetfeldsensoren kann in oder neben der Fahrbahn oder über Kopf erfolgen (US 5,880,682, EP 1193662 A1).

Aus US-A-3 825 889 geht eine Tankstelle mit Inseln mit Zapfsäulen hervor, die mit Erdmagnetfeldsensoren versehen sind, um ein Fahrzeug an der jeweiligen Insel anzuzeigen. Der Sensor kann dabei auch im Gehäuse der Zapfsäule angeordnet sein.

Aufgabe der Erfindung ist es, die bekannten Fahrzeugkontrollvorrichtungen kostengünstiger und zugleich zuverlässiger auszubilden.

Dies wird erfindungsgemäß mit der im Anspruch 1 gekennzeichneten Vorrichtung erreicht. In den Unteransprüchen sind vorteilhafte Ausgestaltungen der erfindungsgemäßen Vorrichtung wiedergegeben.

Nach der Erfindung wird die Anwesenheit eines Fahrzeuges an der Parksäule und/oder unter der Parkschranke mit einem Erdmagnetfeldsensor bestimmt. Der Erdmagnetfeldsensor wird dazu von der Parksäule und/oder der Parkschranke aufgenommen, d.h. er ist an oder im Innern der Parksäule bzw. der Parkschranke, also im Inneren oder außen am Schrankenfuß oder im Inneren oder am Sperrbalken der Parkschranke angeordnet.

Der Erdmagnetfeldsensor kann damit werkseitig installiert werden. Die erfindungsgemäße Vorrichtung ist deshalb mit geringen Installationskosten vor Ort verbunden und in kürzester Zeit betriebsbereit "plug and play"-System.

Weiters ist der Erdmagnetfeldsensor gegenüber Temperaturschwankungen unempfindlich. Vor Regen und.Schnee ist er durch das Gehäuse der Parksäule bzw. den Schrankenfuß oder den Sperrbalken geschützt.

Neben einer Anwesenheitsdetektion kann mit dem Erdmagnetfeldsensor anhand der Form der Messsignale auch eine Klassifikation der Fahrzeuge vorgenommen werden. Durch seine Anordnung im Inneren der Parksäule bzw. des Schrankenfußes oder des Sperrbalkens der Schranke ist der Erdmagnetfeldsensor zudem von außen nicht sichtbar. Eine Manipulation durch einen Metallgegenstand, beispielsweise einen Einkaufswagen, wie bei einer Induktionsschleife, wird daher mit der erfindungsgemäßen Vorrichtung erschwert.

Durch die Möglichkeit, Fahrzeuge anhand der Form der von dem Erdmagnetfeldsensor gelieferten Signale zu klassifizieren, können mit der erfindungsgemäßen Vorrichtung für unterschiedliche Fahrzeugtypen unterschiedliche Parktarife angewendet werden, also z. B. jeweils unterschiedliche Tarife für Motorräder, Pkws, Anhänger usw.

Vorzugsweise ist sowohl in der Parksäule wie in der Parkschranke ein Erdmagnetfeldsensor angeordnet, wobei der Erdmagnetfeldsensor an der Parkschranke ein Fahrzeug unter der geöffneten Schranke erfasst, also dazu dient zu verhindern, dass sich die Schranke schließt, wenn sich darunter ein Fahrzeug befindet.

Der Erdmagnetfeldsensor kann im Sperrbalken oder in dem Schrankenfuß der Parkschranke angeordnet werden. Er ist damit durch die Sperrbalken bzw. das Gehäuse des Schrankenfußes vor Regen und Schnee geschützt und nicht sichtbar. Zudem ist damit das "plug and play"-System sowohl beim Erdmagnetfeldsensor in der Parksäule wie beim Erdmagnetfeldsensor in der Parkschranke verwirklicht.

Als Erdmagnetfeldsensor kann beispielsweise ein Fluxgate-Magnetfeldsensor verwendet werden. Um den in die Parksäule bzw. in dem Schrankenfuß oder dem Sperrbalken integrierten Erdmagnetfeldsensor nicht zu stark gegen das Erdmagnetfeld abzuschirmen, besteht das Gehäuse der Parksäule bzw. des Schrankenfußes vorzugsweise aus einem nicht ferromagnetischen Material, z. B. einem Aluminiumwerkstoff oder Kunststoff.

Die Einrichtung in der Parksäule, die den Antrieb zum Öffnen der Parkschranke ansteuert, kann eine Leseeinrichtung für Datenträger sein, welche beim Lesen einer auf einen Datenträger aufgezeichneten Berechtigung die Schranke öffnet. Sie kann ferner z.B. so ausgebildet sein, dass sie nach Ausgabe eines Parktickets, bzw. eines Kurzparktickets an der Einfahrt, den Antrieb zum Öffnen der Schranke ansteuert, beispielsweise mit einer Lichtschranke oder einem Kontakt in dem Kartenmaul der Parksäule. Mit der Leseeinrichtung kann auch die Kontrolle der Bezahlung an der Ausfahrt vor Öffnen der Schranke durchgeführt werden.

Da erfindungsgemäß eine mehrspurige Fahrbahn mit je einer Parkschranke und einem in die Parksäule öder Parkschranke integrierten Erdmagnetfeldsensor versehen ist, kann ein Fahrzeug auf einer Fahrspur auch von dem Sensor an der benachbarten Fahrspur erfasst werden. Um die Fahrspur zu bestimmen, auf der sich das Fahrzeug befindet, ist eine vorzugsweise drahtlose Einrichtung zur Kommunikation zwischen den Erdmagnetfeldsensoren benachbarter Fahrspuren vorgesehen. Die zutreffende Fahrspur kann dann beispielsweise anhand eines Vergleichs der Intensität und/oder der Form der Signale der beiden Sensoren ermittelt werden.

Nachstehend ist eine Ausführungsform der erfindungsgemäßen Vorrichtung anhand der Zeichnung beispielsweise näher beschrieben, deren einzige Figur eine zweispurige Ausfahrt aus einer Parkgarage zeigt.

Danach ist neben den beiden Fahrspuren A und B jeweils eine Parkschranke 1 mit einem Schrankenfuß 2 und einem Sperrbalken 3 sowie in Fahrtrichtung vor der Schranke 1 eine Parksäule 4 vorgesehen. Jede Parksäule 4 weist ein Kartenmaul 5 und ein Display 6 auf. Beim Verlassen der Parkgarage wird das Ticket in das Kartenmaul 5 gesteckt, auf das z. B. auf einen Magnetstreifen oder in anderer Weise bei Bezahlung an einer Kassa oder einem Automaten eine Berechtigung zum Verlassen der Parkgarage aufgezeichnet worden ist.

In dem Gehäuse 7 der Parksäule 4 und in dem Gehäuse 8 des Schrankenfußes 2 ist ein gestrichelt dargestellter Erdmagnetfeldsensor 10 bzw. 11 einschließlich Auswerteelektronik angeordnet. Das Gehäuse 7 der Parksäule 4 und das Gehäuse 8 des Schrankenfußes 2 bestehen aus einem nicht ferromagnetischen Material, beispielsweise einem Aluminiumwerkstoff.

Mit dem Erdmagnetfeldsensor 10 wird die Anwesenheit eines Fahrzeuges an der Parksäule 4 an der Fahrspur A oder B erfasst und mit dem Erdmagnetfeldsensor 11 die Anwesenheit eines Fahrzeuges unter dem geöffneten Sperrbalken 3 der Parkschranke 1 der betreffenden Fahrspur A oder B. In jeder Parksäule 4 ist eine nicht dargestellte Leseeinrichtung zum Lesen des in das Kartenmaul 5 gesteckten Tickets vorgesehen, und in jedem Schrankenfuß 2 ein nicht dargestellter Antrieb zum Verschwenken des Sperrbalkens 3.

Wenn die Leseeinrichtung in der betreffenden Parksäule 4 ein in das Kartenmaul 5 gestecktes Ticket liest, auf das eine Berechtigung zum Verlassen der Parkgarage aufgezeichnet ist, und der Erdmagnetfeldsensor 10 ein Fahrzeug erfasst, wird durch Ansteuerung des Antriebs des Sperrbalkens 3 die Parkschranke 1 geöffnet.

Die Erdmagnetfeldsensoren 10 in den beiden Parksäulen 4 an den Fahrspuren A und B sind durch eine mit dem Doppelpfeil 12 dargestellte Einrichtung zur Kommunikation miteinander verbunden. Mit der Datenkommunikationseinrichtung 12 kann bestimmt werden, ob sich das Fahrzeug auf der Fahrspur A oder B befindet, beispielsweise durch einen Vergleich der Intensität und/oder der Form der Signale der beiden Sensoren 10 in den Parksäulen 4 an den beiden Fahrspuren A und B. Die Einrichtung 12 ist vorzugsweise zur drahtlosen Kommunikation ausgebildet.

## Patentansprüche

1. Vorrichtung zur Kontrolle von Fahrzeugen mit einer zwei- oder mehrspurigen Fahrbahn (A, B) mit je einer Parkschranke (1) und je einer der Parkschranke (1) in Fahrtrichtung vorgeordneten Parksäule (4), einem Sensor zur Detektion eines Fahrzeuges an der Parksäule (4) und/oder einem Sensor zur Detektion eines Fahrzeuges unter der geöffneten Parkschranke (1) und einer Leseeinrichtung für einen Datenträger und/oder einer Parkticketspendeeinrichtung, welche den Antrieb zum Öffnen der Parkschranke (1) beim Lesen einer auf dem Datenträger aufgezeichneten Berechtigung oder nach Ausgabe eines Parktickets ansteuert, **dadurch gekennzeichnet, dass** der Sensor zur Fahrzeugdetektion an der Parksäule (4) und/oder der Sensor zur Fahrzeugdetektion unter der Parkschranke (1) ein Erdmagnetfeldsensor (10, 11) ist, der Erdmagnetfeldsensor (10) zur Fahrzeugdetektion an der Parksäule (4) von der Parksäule (4) und/oder der Erdmagnetfeldsensor (11) zur Detektion eines Fahrzeuges unter der geöffneten Parkschranke (1) von der Parkschranke (1) aufgenommen wird, und eine Einrichtung (12) zur gegenseitigen Kommunikation der Erdmagnetfeldsensoren (10, 11) benachbarter Fahrspuren (A, B) zur Bestimmung der Fahrspur, auf der sich das Fahrzeug befindet, vorgesehen ist.

2. Vorrichtung nach Anspruch 1, **dadurch gekennzeichnet, dass** der von der Parkschranke (1) aufgenommene Erdmagnetfeldsensor (11) von dem Schrankenfuß (2) der Parkschranke (1) aufgenommen wird.

3. Vorrichtung nach Anspruch 1, **dadurch gekennzeichnet, dass** der von der Parkschranke (1) aufgenommene Erdmagnetfeldsensor (11) von dem Sperrbalken (3) der Parkschranke (1) aufgenommen wird.

4. Vorrichtung nach einem der vorstehenden Ansprüche, **dadurch gekennzeichnet, dass** der Erdmagnetfeldsensor (10) in der Parksaüle (4) angeordnet ist und/oder, dass der Erdmagnetfeldsensor (11) in der Parkschranke (1) angeordnet ist.

5. Vorrichtung nach Anspruch 4, **dadurch gekennzeichnet, dass** die Parksäule (4) und/oder die Parkschranke (1) zumindest im Bereich des darin angeordneten Erdmagnetfeldsensors (11, 10) aus einem nicht ferromagnetischen Material besteht.

## Claims

1. A device for controlling vehicles having two or more lanes (A, B) each having a parking gate (1) and a parking stand (4) located before the parking gate (1) in the direction of travel, a sensor for detecting a vehicle at the parking stand (4) and/or a sensor for detecting a vehicle beneath the opened parking gate (1) and a reading device for a data carrier and/or a car park ticket dispenser, which activates the mechanism for opening the parking gate (1) when an authorization recorded on the data carrier is read or after the issuance of a parking ticket, **characterized in that** the sensor for detecting vehicles at the parking stand (4) and/or the sensor for detecting a vehicle beneath the parking gate (1) is a geomagnetic field sensor (10, 11), the geomagnetic field sensor (10) for detecting a vehicle at the parking stand (4) is incorporated into the parking stand (4), and/or the geomagnetic field sensor (11) for detecting a vehicle beneath the opened parking gate (1) into the parking gate (1), and an equipment (12) is provided for the reciprocal communication between the geomagnetic field sensor (10, 11) in the adjacent lanes (A, B) for the determination of the lane in which the vehicle is located.

2. A device according to Claim 1, **characterized in that** the geomagnetic field sensor (11) incorporated within the parking gate (1) is located within the barrier support (2) of the parking gate (1).

3. A device according to Claim 1, **characterized in that** the geomagnetic field sensor (11) incorporated within the parking gate (1) is located within the barrier bar (3) of the parking gate (1).

4. A device according to one of the foregoing claims, **characterized in that** the geomagnetic field sensor (10) is located within the parking stand (4) and/or the geomagnetic field sensor (11) is located within the parking gate (1).

5. A device according to Claim 4, **characterized in that** the parking stand (4) and/or the parking gate (1) consists of a non-ferromagnetic material, at least in the vicinity of the geomagnetic field sensors (11, 10).

## Revendications

1. Dispositif de contrôle de véhicules, comportant une voie de circulation à une ou plusieurs voies (A, B) avec chacune une barrière de parking (1) et chacune une colonne de parking (4) agencée en amont de la barrière de parking (1) dans le sens de la marche, un capteur pour la détection d'un véhicule au niveau de la colonne de parking (4) et/ou un capteur pour la détection d'un véhicule sous la barrière de parking (1) ouverte et un dispositif de lecture pour un support de données et/ou un distributeur de tickets de parking qui pilote l'entraînement pour ouvrir la barrière de parking (1) à la lecture d'une autorisation enregistrée sur le support de données ou après l'émission d'un ticket de parking, **caractérisé en ce que** le capteur pour la détection d'un véhicule au niveau de la colonne de parking (4) et/ou le capteur pour la détection d'un véhicule sous la barrière de parking (1) est un capteur de champ géomagnétique (10, 11), **en ce que** le capteur de champ géomagnétique (10, 11) pour la détection de véhicule au niveau de la colonne de parking (4) est logé dans la colonne de parking (4) et/ou le capteur de champ géomagnétique (11) pour la détection d'un véhicule sous la barrière de parking (1) ouverte est logé dans la barrière de parking (1), et **en ce qu'**il est prévu un système (12) de communication réciproque des capteurs de champ géomagnétique (10, 11) de voies de circulation (A, B) voisines pour déterminer la voie de circulation sur laquelle se trouve le véhicule.

2. Dispositif selon la revendication 1, **caractérisé en ce que** le capteur de champ géomagnétique (11) logé dans la barrière de parking (1) est logé dans le pied de barrière (2) de la barrière de parking (1).

3. Dispositif selon la revendication 1, **caractérisé en ce que** le capteur de champ géomagnétique (11) logé dans la barrière de parking (1) est logé dans la barre de blocage (2) de la barrière de parking (1).

4. Dispositif selon l'une quelconque des revendications précédentes, **caractérisé en ce que** le capteur de champ géomagnétique (10) est agencé dans la colonne de parking (4) et/ou **en ce que** le capteur de champ géomagnétique (11) est agencé dans la barrière de parking (1).

5. Dispositif selon la revendication 4, **caractérisé en ce que** la colonne de parking (4) et/ou la barrière de parking (1) est réalisée en un matériau non ferromagnétique au moins dans la zone du capteur de champ géomagnétique (11, 10) agencé dans celle-ci.
